# EUROPÄISCHE PATENTSCHRIFT

(11) **EP 1 607 339 B1**
(45) Veröffentlichungstag und Bekanntmachung des Hinweises auf die Patenterteilung: **26.03.2008**
(21) Anmeldenummer: 04012528.8
(22) Anmeldetag: 27.05.2004
(51) Int. Cl.: B65D 33/01

(54) **Kunststoffsack mit Überdruckenlüftung**
Vented plastic bag
Sac en plastique ventilé

(43) Veröffentlichungstag der Anmeldung: 21.12.2005
(73) Patentinhaber: RKW AG Rheinische Kunststoffwerke, 67547 Worms (DE)
(72) Erfinder: Heinemeier, Jürgen, 37589 Kalefeld (DE); Lückmann, Burkkhard, 37154 Northeim (DE); Reimann, Günther, 37176 Nörten-Hardenberg (DE)
(74) Vertreter: Wagner, Jutta

(56) Entgegenhaltungen:
- EP-A1- 0 444 261
- WO-A-20/05092724
- DE-A1- 4 303 894
- FR-A- 1 367 922
- US-A- 5 701 996

## Beschreibung

Die vorliegende Erfindung betrifft flexible Verpackungsbehältnisse aus Kunststoff.

Kunststoffverpackungen zeichnen sich dadurch aus, dass sie leicht, stabil, verhältnismäßig dicht, insbesondere wasser- und luftdicht, und dabei kostengünstig sind. Sie finden daher umfangreichen Einsatz bei der Verpackung von rieselfähigen Feststoffen in sehr vielen Bereichen, wie z.B. bei in der chemischen Industrie (Granulate etc.), im Gärtnereibereich (Blumenerde, Dünger) und im Lebensmittelbereich.

Aus Kostengründen sind sogenannte FFS-Schläuche bevorzugt. Bei diesen wird das Verpackungsbehältnis aus einer Endlos-Folienbahn, meist direkt vor der Befüllung, erstellt. Entweder wird die Endlos-Folienbahn als Schlauch hergestellt, oder es erfolgt durch Rundlegen und Verschweißen oder Verkleben in Längsrichtung zunächst die Ausbildung eines Schlauches aus einer Flachfolie. Der Schlauch wird der Abfüllanlage zugeführt, wo eine erste Schweiß- oder Klebenaht in Querrichtung den Boden bildet und nach Einfüllen des Füllgutes das Behältnis durch eine zweite Schweiß- oder Klebenaht in Querrichtung oben verschlossen wird.

Bei der Verpackung von Baustoffen, welche häufig hygroskopisch sind, kommt es besonders auf den Schutz des Inhalts vor Feuchtigkeit an. Andererseits werden solche Güter bisher noch vielfach in Papierbehältnissen abgefüllt, da sich gerade bei Zement und ähnlichen Stoffen während und nach der Abfüllung ein Überdruck in der Verpackung bildet, der durch Papier entweichen kann, jedoch bei den luftdichten Kunststoffverpackungen nach dem Verschließen verbleibt.

Zur Vermeidung dieser Probleme ist es bei sogenannten Klotzbodensäcken bekannt, in dem Boden ein Ventil vorzusehen, durch das der Überdruck bei der Abfüllung entweicht. Klotzbodensäcke und besonders solche mit aufwändigen Ventilkonstruktionen sind jedoch aus Kostengründen für vergleichsweise preiswerte Füllgüter wie Baustoffe nicht erwünscht.

Die EP 444 261 beschreibt flexible Verpackungsbehältnisse mit den Merkmale des Oberbegriff des Anspruchs 1, in Form eines Sackes oder Beutels, bei denen eine Entlüftung durch Perforationen in einem Bereich des Behältnisses erfolgt, in welchem dieses zweilagig ausgebildet ist. Hierzu sind in der inneren und der äußeren Wandung jeweils Perforationen vorgesehen, wobei die Perforationen in der äußeren Wandung eine geringere Querschnittsfläche haben sollen, als die in der inneren Wandung. Die Entlüftung erfolgt dann dadurch, dass sich zwischen der inneren und der äußeren Wandung ein Überdruck aufbaut, der ein kontrolliertes Ausströmen ermöglichen soll. Der Schrift lässt sich entnehmen, dass bei sehr feinen Füllgütern ein Filter zwischen innerer und äußerer Wandung benötigt wird, um ein Austreten des Füllgutes zu verhindern. Außerdem bilden diese nach dem Entweichen des Überdruckes unmittelbar übereinander liegenden Perforationen eine Eintrittsöffnung für Luft, Wasser und andere Verunreinigungen.

Die nicht vorveröffentlichte WO 2005/092724 betrifft Verpackungsbehältnisse mit einer inneren luftdurchlässigen Lage und einer äußeren luft- und wasserdichten Lage, bei denen ein Bereich zwischen innerer und äußerer Wandung eine Entlüftung bei der Füllung ermöglicht, indem die Längsnaht in diesem Bereich über 10 bis 50 % offen ist. Eine Überdruckentlastung der gefüllten und geschlossenen Säcke ist weder angesprochen noch möglich. Die Unterbrechung der Naht soll im gestapelten Zustand durch das Gewicht der aufgelegten Behältnisse fest verschlossen werden.

DE 195 38 146 betrifft ebenfalls eine Entlüftung bei der Abfüllung und sieht zu diesem Zweck permanente Öffnungen der Längsnaht vor. Eine Überdruckentlüftung gefüllter und geschlossener Säcke ist nur möglich, solange diese nicht gestapelt sind Durch die offene Längsnaht ist wiederum ein Eindringen von Feuchtigkeit möglich und auch ein Entweichen von Füllgut.

US 5,922,162 beschreibt Beutel mit Öffnungen im Bereich der oberen Verschlussnaht, die über einen labyrinthischen Weg mit dem Inneren des Behälters verbunden sind. Diese Art des Verschlusses ist aufwändig.

In CH 494 169 werden Behälter mit einer Entlüftung bei der Befüllung beschrieben wobei Trennmedien zur Unterbrechung von Nähten führen. Zur Sicherung gegen ein Eindringen von Verunreinigungen und einen Austritt von Füllgut sind die bekannten langen Wege zwischen den Öffnungen zum Innenraum und nach außen notwendig.

Es besteht daher weiterhin ein Bedarf an einem preiswerten und gleichzeitig sicher vor Verunreinigung und/oder Feuchtigkeit schützenden Verpackungsbehältnis für solche Füllgüter, bei denen während und/oder nach dem Einfüllen ein Überdruck abzuleiten ist.

Diese Aufgabe wird durch ein flexibles Verpackungsbehältnis gemäß Anspruch 1 gelöst.

Überraschenderweise ist es möglich, die Schweiß- bzw. Klebenaht in Teilbereichen gasdurchlässig auszubilden, ohne die Stabilität der Verpackung zu beinträchtigen.

Als Verpackungsbehältnis im Sinne der vorliegenden Erfindung kommen unter anderem FFS-Schläuche, Blocksäcke, offene Seitenfalten- und/oder Flachsäcke, Ventilkastensäcke (geklebt und geschweißt), Kreuzbodensäcke, Automaten(flach)folie usw. in Betracht, insbesondere FFS-Verpackungen.

Besonders bevorzugt sind weiterhin solche Verpackungsbehältnisse, bei denen die Herstellung aus einer Flachfolie erfolgt, so dass bereits herstellungsbedingt zwischen den Außenkanten der Folienbahn in Längsrichtung ein Überlapp vorhanden ist, der als Bereich zwischen innerer und äußerer Wandung dienen kann. Bei diesen Verpackungsbehältnissen ist eine gesonderte Ausbildung dieses Bereichs somit nicht nötig.

Bei Verpackungsbehältnissen, bei denen, z.B. durch Blasextrusion, die Kunststofffolie direkt als Schlauch hergestellt wird, kann der Bereich zwischen innerer und äußerer Wandung dadurch ausgebildet werden, dass eine separate Folie mittels Schweiß- oder Klebeverbindung auf der das Verpackungsbehältnis bildenden Folie angebracht wird.

Erfindungsgemäß wird eine oder beide Schweiß- bzw. Klebenaht bzw. -nähte in Querrichtung gasdurchlässig ausgebildet. Es ist aber zusätzlich möglich, sofern vorhanden, die Schweiß- bzw. Klebenaht in Längsrichtung insgesamt oder in Teilbereichen gasdurchlässig auszubilden.

Eine bevorzugte Möglichkeit zur Ausbildung der Gasdurchlässigkeit besteht darin, die Oberfläche der Folie an den zu verbindenden Stellen oder auch insgesamt durch Aufbringen eines Trennmediums oder durch Corona-Behandlung so zu verändern, dass die Verbindung eine herabgesetzte Festigkeit aufweist. Der Auftrag bzw. die Behandlung kann dabei einseitig oder mehrseitig, vollflächig oder partiell erfolgen. Als Trennmedium eignen sich alle Medien, die ein Verschweißen oder Verkleben der Kunststofffolie verhindern, wie z.B. Öle, Fette, Farben, Lacke, pulverförmige Feststoffe, usw.

Die geschwächte Verbindungsnaht gewährleistet einen kontrollierten Gasaustritt zum Abbau eines während oder nach der Füllung auftretenden Überdrucks. Der Einsatz von Filtern oder ähnlichem, die im Stand der Technik zur Verhinderung eines Austritts von Füllgut erforderlich waren, ist nicht nötig, da die Öffnungen in der inneren Wandung von der dichten, äußeren Wandung abgedeckt sind. Auch ist durch die geschwächte Verbindungsnaht ein Austritt selbst von sehr feinen Partikeln nahezu unmöglich. Dies beruht darauf, dass zwischen den beiden nur teilweise fest verbundenen Folien Adhäsionskräfte wirken, die eine gewisse Haftung auch ohne feste Verbindung durch Schweißen bzw. Kleben bewirken. Nur wenn durch eine Druckdifferenz wie den beim oder nach der Abfüllung sich entwickelnden Überdruck die Adhäsionskräfte überwunden werden, öffnet sich die Verbindungsnaht und lässt den Überdruck entweichen.

Im Gegensatz zum Stand der Technik sind demzufolge weder aufwändige Ventilkonstruktionen noch Perforationen der äußeren Wandung nötig.

Auch eine Vlieseinlage zur Rückhaltung von Verpackungsgut, das in den Bereich zwischen innerer und äußerer Wandung eindringen könnte, ist entbehrlich. Da die Öffnungen in der inneren Wandung von den geschwächten Verbindungsnähten beabstandet sind, vorzugsweise sind die Öffnungen nur in der Mitte des Behältnisses und die Quernähte sind geschwächt, ist ein Austritt von Verpackungsgut aufgrund des langen Weges nahezu ausgeschlossen. Gleiches gilt für evtl. von außen in den Bereich zwischen innerer und äußerer Wandung eindringende Verunreinigungen.

Die Öffnungen in der inneren Wandung sind vorzugsweise durch Nadelung gebildete Perforationen. Es ist aber auch möglich, Schlitze oder andere einen Gasdurchtritt ermöglichende Öffnungen vorzusehen. Bevorzugt werden die Öffnungen, insbesondere für sehr feine Füllgüter, so angeordnet, dass sich ein möglichst langer Weg von den Öffnungen zu dem (Teil-)Bereich der Verbindungsnaht ergibt, der den Gasaustritt ermöglicht.

Eine bevorzugte Ausführungsform weist daher Öffnungen auf, die in Längsrichtung mittig angeordnet sind, und der den Gasaustritt ermöglichende Teilbereich ist in einer oder beiden Quernähten ausgebildet.

Zur weiteren Verbesserung des Abbaus eines Überdruckes vor allem bei gestapelten Verpackungsbehältnissen können zwischen der inneren und der äußeren Wandung Abstandshalter vorgesehen sein. Brauchbar sind beispielsweise Prägungen.

Diese Abstandshalter sorgen dafür, dass auch bei den in einem Stapel unten liegenden Behältnissen das austretende Gas in dem Bereich zwischen innerer und äußerer Wandung bis zu den geschwächten Teilen der Verbindungsnähte gelangt. Es wäre ohne Abstandshalter denkbar, dass innere und äußere Wandung durch den Druck der aufliegenden Behältnisse so stark aufeinander gedrückt werden, dass der Überdruck im Inneren des Behältnisses entweder nicht in den Bereich zwischen innerer und äußerer Wandung gelangt oder dort nicht bis zu den geschwächten (Teil-)Bereichen der Verbindungsnaht bzw. -nähte.

Die Herstellung der erfindungsgemäßen Verpackungsbehältnisse erfolgt im wesentlichen ebenso wie diejenige der nicht mit einer Überdruckentlüftung versehenen Behältnisse. Es ist lediglich vor der Anbringung zumindest einer Verbindungsnaht der zusätzliche Schritt einer Oberflächenbehandlung nötig, durch die bei der späteren Herstellung der Verbindungsnaht eine Gasdurchlässigkeit derselben zumindest in Teilbereichen erreicht wird.

Die vorliegende Erfindung soll am Beispiel einer FFS-Verpackung im folgenden anhand der beigefügten Figuren näher erläutert werden, ohne jedoch darauf beschränkt zu sein.

Figur 1 zeigt eine Seitenansicht einer nicht im Bereich der Erfindung liegenden FFS-Verpackung.

Figur 2 zeigt einen Schnitt entlang der Linie A-A in Figur 1.

In Figur 1 ist ein FFS-Schlauch 1 zu sehen, der aus einer Kunststofffolie hergestellt ist, indem diese in Längsrichtung so zusammengelegt wurde, dass zwischen den beiden Außenkanten der Folie 2 und 3 ein Bereich 4 mit einer inneren Wandung 5 und einer äußeren Wandung 6 (vgl. Figur 2) gebildet wird. Zwei Schweißnähte 7 und 8 in Längsrichtung fixieren die Außenkanten 2 und 3 der Folie mit der darunter bzw. darüber liegenden Folie, so dass ein Schlauch ausgebildet wird. Das Verpackungsbehältnis wird vor dem Befüllen mit einer den Boden bildenden Schweißnaht 9 und nach dem Befüllen mit einer Schweißnaht 10 versehen, welche die Verpackung verschließt.

Die Außenkante 2 der Folie ist auf der später zum Inneren 14 des Behältnisses 1 gewandten Seite mit einem Trennlack 11 versehen, der dazu führt, dass die Schweißnaht 7 einen Gasaustritt ermöglicht. Weiterhin sind entlang der Außenkante 3 in Längsrichtung Perforationen 12 und Prägungen 13 angebracht.

In Figur 2 ist zu erkennen, dass die Perforationen 12 nach der Verschweißung zu einem Schlauch in der inneren Wandung des Bereiches 4 zu liegen kommen. Dies trifft ebenfalls auf die Prägungen 13 zu, die jedoch in Figur 2 nicht dargestellt sind.

Sobald sich im Inneren 14 der Verpackung 1 ein Überdruck bildet, wird das Gas durch die Perforationen 12 in den Bereich 4 eintreten und wird von dort durch die gasdurchlässige Schweißnaht 7 nach außen abgeleitet. Ein eventuelles Eindringen von Füllgut in den Bereich 4 ist unschädlich, da dieses durch die Schweißnaht kaum austreten kann. Auch ein Eindringen von Verunreinigungen in den Innenraum 14 ist nicht zu befürchten, da nach dem Abbau des Überdrucks die innere und die äußere Folie dicht aufeinander liegen und durch Adhäsionskräfte in dieser Lage fixiert werden.

Mit der Verpackung ist es möglich auch zementhaltige Baustoffe zu verpacken, welche hygroskopisch sind und nach dem Abfüllen zur Ausbildung eines Überdruckes neigen.

Figur 3 zeigt eine FFS-Verpackung mit einer gasdurchlässigen Verbindungsnaht. Gleiche Teile sind mit gleichen Bezugsziffern gekennzeichnet.

In Figur 3 erkennt man einen FFS-Schlauch 1, bei dem anstelle des Trennlackes ein Corona-behandelter Bereich 11' vorgesehen ist. Die Querschweißnähte 9 und 10 ermöglichen dadurch an der Stelle, an der Bereich 11' liegt, einen Gasaustritt bei Überdruck. Die Öffnungen sind als Perforationen 12 nur in der Mitte des Sackes ausgebildet. Abstandshalter sind hier nicht vorgesehen. Diese Verpackung ist besonders für sehr feinteilige Füllgüter geeignet, da sich ein besonders langer Weg von den Öffnungen zu dem Bereich das Gasaustrittes ergibt. Hierdurch kann ein Austreten von Füllgut praktisch vollständig verhindert werden.

## Patentansprüche

1. Flexibles Verpackungsbehältnis aus Kunststoff, bei welchem mittels Schweiß- oder Klebenähten (7, 9, 10) durch einen Überlapp zwischen den beiden Außenkanten (2, 3) einer zur Herstellung des Verpackungsbehältnisses dienenden Folie ein Bereich (4) mit innerer und äußerer Wandung gebildet ist, wobei in der inneren Wandung Öffnungen (12) vorgesehen sind, die einen Gasaustritt aus dem Inneren des Behältnisses in den Bereich (4) zwischen der inneren und der äußeren Wandung ermöglichen, **dadurch gekennzeichnet, dass** die den Bereich (4) einschließenden Quer-Schweiß-bzw. Klebenähte (9, 10) zumindest in einem Teilbereich so ausgebildet sind, dass ein kontrollierter Gasaustritt zum Abbau eines während oder nach der Füllung auftretenden Überdruckes gewährleistet ist.

2. Verpackungsbehältnis gemäß Anspruch 1, **dadurch gekennzeichnet, dass** die Öffnungen (12) Perforationen sind.

3. Verpackungsbehältnis gemäß Anspruch 1 oder 2, **dadurch gekennzeichnet, dass** es sich bei dem Verpackungsbehältnis (1) um einen FFS-Schlauch, Blocksack, offenen Seitenfalten- und/oder Flachsack, Ventilkastensack (geklebt und geschweißt) oder Kreuzbodensack, insbesondere um einen FFS-Schlauch, handelt.

4. Verpackungsbehältnis gemäß Anspruch 3, **dadurch gekennzeichnet, dass** der Bereich (4) mit innerer und äußerer Wandung durch einen Überlapp zwischen den beiden Außenkanten (2, 3) einer zur Herstellung des Verpackungsbehältnisses dienenden Flachfolie gebildet ist.

5. Verpackungsbehältnis gemäß einem der Ansprüche 1 bis 4, **dadurch gekennzeichnet, dass** die Schweiß- bzw. Klebenaht (9, 10) durch einseitige oder mehrseitige, vollflächige oder partielle Auftragung eines Trennmediums (11) auf den Kunststoff vor dem Verschweißen bzw. Verkleben geschwächt ist und **dadurch** den Gasaustritt ermöglicht.

6. Verpackungsbehältnis gemäß einem der Ansprüche 1 bis 4, **dadurch gekennzeichnet, dass** die Schweiß- bzw. Klebenaht (9, 10) durch einseitige oder mehrseitige, vollflächige oder partielle Corona-Behandlung (11') des Kunststoffs vor dem Verschweißen bzw. Verkleben geschwächt ist und **dadurch** den Gasaustritt ermöglicht.

## Claims

1. A flexible packaging container made of plastic which comprises a region (4) with an interior wall and an exterior wall, said region being formed by means of sealed or glued seams (7, 9, 10) by an overlap between the outer edges (2, 3) of a film used to manufacture the packaging container, wherein openings (12) allowing gas to escape from the interior region of the container and to enter into the region (4) between the interior and exterior walls are provided in the interior wall, **characterized in that** the sealed or glued transverse seams (9, 10) enclosing the region are, at least in a partial region, formed such that they allow gas to escape in a controlled manner to relieve an overpressure occurring during filling or thereafter.

2. Packaging container according to claim 1, **characterized in that** the openings (12) are perforations.

3. Packaging container according to claim 1 or 2, **characterized in that** the packaging container (1) is an FFS tube, a block bag, an open gusseted bag and/or flat sack, a valve sack (glued and sealed) or a hexagonal bottom sack, more particularly an FFS packaging.

4. Packaging container according to claim 3, **characterized in that** the region (4) comprising an interior wall and an exterior wall is formed by an overlap of the flat film used to manufacture said packaging container, said overlap being arranged between the two outer edges (2, 3).

5. A packaging container according to anyone of Claims 1 to 4, **characterized in that** the sealed or glued seam (9, 10) is weakened by a separation medium (11) being applied to the plastic before sealing or gluing, on one side or more sides, over the entire surface or over a part of the surface only, thus allowing gas to escape.

6. A packaging container according to anyone of Claims 1 to 4, **characterized in that** the sealed or glued seam (9, 10) is weakened by the plastic, before being sealed or glued, being subjected to a Corona treatment (11') on one or more sides, over the entire surface or over a part of the surface only, thus allowing gas to escape.

## Revendications

1. Récipient d'emballage flexible en matière plastique, dans lequel une zone (4) présentant une paroi intérieure et une paroi extérieure est formée par un chevauchement entre les deux bords extérieurs (2, 3) d'une feuille servant à la fabrication du récipient d'emballage et au moyen de lignes de joint soudées ou collées (7, 9, 10), des ouvertures (12) permettant à un gaz de sortir de l'intérieur du récipient dans la zone (4) entre la paroi intérieure et la paroi extérieure étant prévues dans la paroi intérieure, **caractérisé en ce que** les lignes de joint soudées resp. collées transversales (9, 10) entourant la zone (4) sont exécutées, au moins dans une zone partielle, de manière à ce qu'une sortie contrôlée d'un gaz soit garantie pour réduire une surpression apparue pendant ou après le remplissage.

2. Récipient d'emballage selon la revendication 1, **caractérisé en ce que** les ouvertures (12) sont des perforations.

3. Récipient d'emballage selon la revendication 1 ou 2, **caractérisé en ce que** le récipient d'emballage (1) est un tube FFS, un sac en bloc, un sac à plis latéraux et/ou plat ouvert, un sac à valve (collé et soudé) ou sac à fond croisé, notamment un tube FFS.

4. Récipient d'emballage selon la revendication 3, **caractérisé en ce que** la zone (4) présentant une paroi intérieure et une paroi extérieure est formée par un chevauchement entre les deux bords extérieurs (2, 3) d'une feuille plate servant à la fabrication du récipient d'emballage.

5. Récipient d'emballage selon l'une des revendications 1 à 4, **caractérisé en ce que** la ligne de joint soudée resp. collée (9, 10) est affaiblie par une application, sur un côté ou plusieurs côtés, sur toute la surface ou une partie de la surface, d'un milieu de séparation (11) sur la matière plastique avant la soudure resp. le collage et permet par ce moyen la sortie d'un gaz.

6. Récipient d'emballage selon l'une des revendications 1 à 4, **caractérisé en ce que** la ligne de joint soudée resp. collée (9, 10) est affaiblie par un traitement Corona (11') de la matière plastique, sur un côté ou plusieurs côtés, sur toute la surface ou une partie de la surface, avant la soudure resp. le collage et permet par ce moyen la sortie d'un gaz.
